# EUROPÄISCHE PATENTANMELDUNG

(11) **EP 1 281 795 A2**
(43) Veröffentlichungstag der Anmeldung: **05.02.2003**
(21) Anmeldenummer: 02017017.1
(22) Anmeldetag: 27.07.2002
(51) Int. Cl.: D01H 5/72, D01H 5/26

(54) **Streckwerk bei einer Textilmaschine, insbesondere Ringpinnmaschine**

(30) Priorität: 02.08.2001 DE 10137456
(71) Anmelder: Zinser Textilmaschinen GmbH, D-73058 Ebersbach/Fils (DE)
(72) Erfinder: Mann, Peter, 73095 Albershausen (DE)

(57) **Zusammenfassung**

Die Erfindung betrifft bezieht sich auf ein Streckwerk bei einer Textilmaschine, insbesondere Ringspinnmaschine, mit einem Eingangswalzenpaar (2), einem Ausgangswalzenpaar (4) sowie einem zwischen dem Eingangs- und Ausgangswalzenpaar angeordneten Mittelwalzenpaar (3), deren Walzen jeweils von Riemchen (8,9) umschlungen sind, die über Umlenkelemente laufen. Erfindungsgemäß ist zwischen der Unterwalze (3.2) des Mittelwalzenpaares und der Unterwalze (4.2) des Ausgangswalzenpaares ein Freilauf (20) angeordnet, durch dessen Sperrwirkung ein Vorlauf der Unterwalze (3.2) des Mittelwalzenpaares gegenüber der Unterwalze (4.2) des Ausgangswalzenpaares verhinderbar ist.

## Beschreibung

Die Erfindung bezieht sich auf ein Streckwerk bei einer Textilmaschine, insbesondere eine Ringspinnmaschine nach dem Oberbegriff des Anspruchs 1.

Zum allgemeinen Stand der Technik zählt es, dass die Mittelwalzen von Streckwerken bei Ringspinnmaschinen Doppelriemchen antreiben. Diese schleifen über Umlenkörgane, beispielsweise Umlenkschienen oder Umlenkkäfige. Daher ist für den Antrieb der Doppelriemchen ein höheres Moment erforderlich als für den Antrieb der Eingangswalzen bzw. der Ausgangswalzen eines Streckwerks. Hierdurch ergibt sich im Vergleich zu den anderen Walzen eine höhere Torsion der Mittelwalzen.

Insbesondere an langen Ringspinnmaschinen führt das zu dem Nachteil, dass sich beim Stillsetzen der Maschine die Torsion der Mittelwalzen entspannt, wobei sich die Mittelwalzen vor allem in den Endbereichen drehen und dadurch Fehlverzüge verursachen: Im Vorverzugsfeld ergeben sich Dünnstellen - im Hauptverzugsfeld Stauchungen. Diese Fehlverzüge können beim Wiederanlauf der Maschine zu unerwünschten Dick-Dünnstellen und sogar zu Fadenbrüchen führen.

Entsprechend liegt der vorliegenden Erfindung die Aufgabe zugrunde, ein Streckwerk der eingangs genannten Art zu schaffen, bei welchem durch die vorgenannte Torsion verursachte Verzugsfehler verhindert werden.

Diese Aufgabe wird erfindungsgemäß dadurch gelöst, dass zwischen der Unterwalze des Mittelwalzenpaares und der Unterwalze des Ausgangswalzenpaares ein Freilauf angeordnet ist, durch dessen Sperrwirkung ein Vorlauf der Unterwalze des Mittelwalzenpaares gegenüber der Unterwalze des Ausgangswalzenpaares verhinderbar ist.

Vorteilhafterweise wird dadurch verhindert, dass sich die -gegenüber der Torsion der Ausgangswalze höhere- Torsion der Mittelwalze nach Stillsetzen der Maschine widerstandslos auflösen kann, um sich dann beim Wiederanlaufen der Maschine in unerwünschter Weise erneut aufzubauen, und zwar jeweils unter Verursachung von Verzugsfehlern. Erfindungsgemäß wird also die Torsion der Mittelwalze über ein Zahnrad - oder eine Zahnriemenverbindung an der Ausgangswalze abgestützt.

Vorzugsweise wird im Endbereich der jeweiligen Unterwalzen zwischen der Mittelunterwalze und der Ausgangsunterwalze ein Freilauf angeordnet, dessen beide Elemente auf Drehung mit jeweils einer der beiden vorgenannten Walzen verbunden sind und dessen Sperrwirkung derart orientiert ist, dass er einen Vorlauf der Unterwalzen des Mittelwalzenpaares gegenüber der Unterwalze des Ausgangswalzenpaares in der normalen Drehrichtung der Walzen verhindert.

In weiterer Ausgestaltung der Erfindung findet ein spielarmer Klemm-Freilauf Anwendung, da der Torsionswinkel im Allgemeinen kleiner als 10° ist. Die Drehverbindung zwischen den jeweiligen Unterwalzen und den Elementen des Freilaufes ist vorzugsweise in weiterer Ausgestaltung der Erfindung formschlüssig, beispielsweise mittels Zahnräder oder Zahnriemchen. Da der Abstand der Unterwalzen veränderbar ist, kann in weiterer Ausgestaltung der Erfindung ein Zwischenelement oder eine Spannrolle zum Ausgleich dieser Abstände vorgesehen sein.

Das Entspannen der Torsion der Unterwalze des Mittelwalzenpaares kann in marichen Fällen zu einem Verdrehen auch der Unterwalze des Ausgangswalzenpaares führen. Diese unerwünschte Wirkung kann in weiterer Ausgestaltung der Erfindung dadurch verhindert werden, dass die Drehverbindung zwischen den jeweiligen Unterwalzen und den Elementen des Freilaufes eine Übersetzung, vorzugsweise von der Unterwalze des Mittelwalzenpaares zur Unterwalze des Ausgangswalzenpaares, eingebaut wird. Diese Übersetzung ist geringer als der geringste zuerwartende Verzug zwischen den vorgenannten Walzen, damit dieser Verzug nicht behindert wird.

Die Erfindung wird nachfolgend an Hand in der Zeichnung dargestellten Ausführungsbeispielen näher beschrieben. In der Zeichnung zeigen:
- Fig. 1: eine schematische Seitenansicht eines Streckwerkes.
- Fig. 2: eine vergrößerte Darstellung der Unterwalzen des Mittelwalzenpaares und des Ausgangswalzenpaares mit Einsatz eines Freilaufes, in schematischer Seitenansicht, teils geschnitten.
- Fig. 3: eine andere Ausführungsmöglichkeit der Erfindung mit Darstellung der Unterwalze des Mittelwalzenpaares und der Unterwalze des Ausgangswal-zenpaares, teils geschnitten.

In Fig. 1 ist ein Streckwerk 1 an einer Textilmaschine, insbesondere einer Ringspinnmaschine in schematischer Seitenansicht dargestellt.

Zwischen einem Eingangswalzenpaar 2 mit Oberwalze 2.1 und Unterwalze 2.2 und einem Ausgangswalzenpaar 4 mit Oberwalze 4.1 und Unterwalze 4.2 befindet sich ein Mittelwalzenpaar 3 mit Oberwalze 3.1 und Unterwalze 3.2. Die beiden letztgenannten Walzen sind jeweils von Riemchen 8 bzw. 9 umschlungen, welche über Umlenkelemente 12 bzw. 14 bzw. 16 laufen. Infolge dieser Umlenkelemente ist für den Antrieb des Mittelwalzenpaares 3 ein höheres Moment erforderlich als für den Antrieb der Walzen des Eingangswalzenpaares 2 und der des Ausgangswalzenpaares 4. Hieraus kann sich im Vergleich zu den anderen Walzen eine höhere Torsion der Walzen des Mittelwalzenpaares 3 ergeben.

Zur Vermeidung dieses Nachteiles ist nach Figur 2 zwischen der Unterwalze 3.2 des Mittelwalzenpaares 3 und der Unterwalze 4.2 des Ausgangswalzenpaares 4 ein Freilauf 20 mit einem äußeren Element 32, einem inneren Element 34 und dazwischen angeordneten Klemmelementen 36 angeordnet, durch dessen Sperrwirkung der Vorlauf der Unterwalze 3.2 des Mittelwalzenpaares 3 gegenüber der Unterwalze 4.2 des Ausgangswalzenpaares 4 verhindert wird. Dieser Freilauf 20 befindet sich vorzugsweise im Endbereich der Walzen, wobei die zwei Elemente 32 und 34 des Freilaufs 20 auf Drehung mit jeweils einer der beiden Walzen verbunden sind. Durch diesen Freilauf wird ein Vorlauf der Unterwalze 3.2 des Mittelwalzenpaares 3 gegenüber der Ausgangswalze 4.2 in normaler Drehrichtung der Walzen verhindert.

Es findet vorzugsweise ein spielarmer Klemm-Freilauf Anwendung.

Aus Figur 2 ist ersichtlich , dass die Drehverbindung zwischen der Unterwalze 4.2 des Ausgangswalzenpaares 4 und dem nicht mit der Unterwalze 3.2 des Mittelwalzenpaares 3 verbunden (äußeren) Element 32 des Freilaufes 20 über Zahnräder 26, 24, 22 erfolgt. Damit liegt eine formschlüssige Verbindung der Unterwalzen 3.2 und 4.2 mit dem Elementen des Freilaufes 20 vor: Im Falle der Unterwalze 3.2 durch unmittelbares Anordnen des inneren Elementes 34 des Freilaufes auf der Walze, im Falle der Unterwalze 4.2 über die Zahnräder. Es versteht sich, dass der Freilauf 20 auch auf der Unterwalze 4.2 angeordnet werden könnte, seine Sperrwirkung müsste dann in entgegengesetzter Drehrichtung wirksam sein.

Da der Abstand der Unterwalzen 3.2 und 4.2 veränderbar ist, kann das Zwischenzahnrad 24 auf einem Zwischenelement angeordnet sein, um diese Abstandsveränderung auszugleichen.

Während bei der Ausführungsform nach Fig. 2 ein Zwischenzahnrad 24 zur Herstellung einer Drehverbindung zwischen der Unterwalze 4.2 und dem Zahnrad 22 auf dem Freilauf 20 eingesetzt wird, besteht nach Fig. 3 die Möglichkeit, einen Zahnriemen 30 einzusetzen, welcher die Zahnräder 22 und 26 formschlüssig miteinander verbindet. Wiederum findet ein Freilauf 20 im Bereich der Unterwalze 3.2 des Mittelwalzenpaares 3 analog der Ausführungsform nach Fig. 2 Anwendung.

In die Drehverbindung zwischen den vorgenannten Walzen und den Elementen des Freilaufes kann vorteilhafterweise eine Übersetzung (zwischen der Unterwalze 3.2 zur Unterwalze 4.2) eingebaut sein, um einem Entspannen der Torsion der Unterwalze 3.2 ein höheres Moment entgegenzusetzen. Diese Übersetzung ist jedoch so zu gestalten, dass der geringste zu erwartende Verzug zwischen den vorgenannten Walzen nicht behindert wird.

Insgesamt ergibt sich durch den Einsatz eines vorzugsweise spielarmen Klemm-Freilaufs an der Unterwalze 3.2 des Mittelwalzenpaares 3 eine einfache konstruktive Lösung, um die unerwünschte Torsion im Bereich des Mittelwalzenpaares 3 einwandfrei zu verhindern und damit zu einer Verbesserung der Qualität der Faserlunte in den Verzugsfeldern des Streckwerkes 1 beizutragen.

## Patentansprüche

1. Streckwerk (1) bei einer Textilmaschine, insbesondere Ringspinnmaschine, mit einem Eingangswalzenpaar (2) mit Oberwalze (2.1) und Unterwalze (2.2), einem Ausgangswalzenpaar (4) mit Oberwalze (4.1) und Unterwalze (4.2) sowie einem zwischen dem Eingangswalzenpaar (2) und dem Ausgangswalzenpaar (4) angeordneten Mittelwalzenpaar (3) mit Oberwalze (3.1) und Unterwalze (3.2), welche jeweils von Riemchen (8, 9) umschlungen sind, die über Umlenkelemente (12, 14, 16) laufen
**dadurch gekennzeichnet,**
**dass** zwischen der Unterwalze (3.2) des Mittelwalzenpaares (3) und der Unterwalze (4.2) des Ausgangswalzenpaares (4) ein Freilauf (20) angeordnet ist, durch dessen Sperrwirkung ein Vorlauf der Unterwalze (3.2) des Mittelwalzenpaares (3) gegenüber der Unterwalze (4.2) des Ausgangswalzenpaares (4) verhinderbar ist.

2. Streckwerk nach Anspruch 1, **gekennzeichnet durch** eine formschlüssige Drehverbindung über mindestens ein Zahnrad (24) oder ein Zahnriemchen (30) zwischen der Unterwalzen (3.2 und 4.2) mit den Elementen (32, 34 und 36) des Freilaufs (20).

3. Streckwerk nach Anspruch 2, **dadurch gekennzeichnet, dass** die formschlüssige Drehverbindung über ein Zwischenelement oder eine Spannrolle abstandsveränderbar ist.

4. Streckwerk nach Anspruch 1, **dadurch gekennzeichnet, dass** der Freilauf (20) als spielarmer Klemm- Freilauf ausgebildet ist.

5. Streckwerk nach einem oder mehreren der vorhergehenden Ansprüche, **dadurch gekennzeichnet, dass** die formschlüssige Drehverbindung mit einer Übersetzung zwischen der Unterwalze (3.2) des Mittelwalzenpaares (3) und der Unterwalze (4.2) des Ausgangswalzenpaares (4) versehen ist, welche kleiner ist als der zu erwartende Verzug zwischen beiden Walzen (3.2, 4.2).
